# EUROPÄISCHE PATENTSCHRIFT

(11) **EP 0 388 639 B1**
(45) Veröffentlichungstag und Bekanntmachung des Hinweises auf die Patenterteilung: **13.10.1993**
(21) Anmeldenummer: 90103150.0
(22) Anmeldetag: 19.02.1990
(51) Int. Cl.: B01F 5/04

(54) **Vorrichtung zur Zumischung eines Gases zu einem durch eine Leitung strömenden Gas**
Device for adding one gas to another flowing through a tube
Dispositif pour ajouter un gaz dans un gaz coulant dans un tube

(30) Priorität: 18.03.1989 DE 3908914
(43) Veröffentlichungstag der Anmeldung: 26.09.1990
(73) Patentinhaber: MESSER GRIESHEIM GMBH, D-60314 Frankfurt (DE)
(72) Erfinder: Leinberger, Klaus, D-4156 Willich 1 (DE)

(56) Entgegenhaltungen:
- FR-A- 953 482
- FR-A- 2 000 289
- FR-A- 2 074 037
- GB-A- 858 456
- GB-A- 1 104 531
- GB-A- 2 029 716
- US-A- 2 527 689
- US-A- 4 549 813

## Beschreibung

Die Erfindung betrifft eine Vorrichtung zur Zumischung eines Gases zu einem durch eine Leitung strömenden Gas.

Eine häufige Aufgabenstellung in der Industrie ist die Mischung zweier Gase, von denen eins durch eine Leitung mit großem Querschnitt strömt. Ein Beispiel hierfür ist die Windanreicherung bei Schachtöfen mit Sauerstoff. Das hierbei entstehende Gemisch soll möglichst homogen sein. Die Zumischung des Sauerstoffs erfolgt üblicherweise durch ein in die Windleitung hineingeführtes abgewinkeltes Rohr. Das abgewinkelte Endstück dieses Rohres verläuft in Richtung der Windleitung und ist am Ende verschlossen. Über die Länge des Endstückes sind Bohrungen verteilt, aus denen der Sauerstoff senkrecht zur Achse des Endstückes austritt, er trifft also senkrecht auf die strömende Luft in der Windleitung. Hierdurch ergibt sich eine gute Mischung beider Komponenten.

Für eine optimale Durchmischung ist allerdings eine bestimmte Austrittsgeschwindigkeit des zugemischten Sauerstoffs erforderlich. Diese optimale Austrittsgeschwindigkeit wird nur bei einer ganz bestimmten Sauerstoffmenge erreicht. In der Praxis werden jedoch die Mengen des zugemischten Sauerstoffs häufig geändert. Dementsprechend müßte auch der Querschnitt der Düsenbohrungen verändert werden, um die optimale Austrittsgeschwindigkeit wieder zu erreichen. Da dies nicht der Fall ist und der Austrittsquerschnitt der Düsenbohrungen konstant bleibt, ändert sich mit der Menge des zugeführten Sauerstoffs die Austrittsgeschwindigkeit entsprechend. Damit ändert sich aber auch die Qualität der Durchmischung.

Der Erfindung liegt daher die Aufgabe zugrunde, eine Vorrichtung zur Zumischung eines Gases zu einem durch eine Leitung strömenden Gas zu schaffen, welche gewährleistet, daß die Qualität der Durchmischung beider Gase unabhängig von der Menge des zugemischten Gases über einen weiten Druckbereich konstant bleibt.

Ausgehend von dem im Oberbegriff des Anspruches 1 berücksichtigten Stand der Technik ist diese Aufgabe erfindungsgemäß gelöst mit den im kennzeichnenden Teil des Anspruches 1 angegebenen Merkmalen.

Eine vorteilhafte Weiterbildung der Erfindung ist im Unteranspruch angegeben.

Die Erfindung macht sich also den Umstand zunutze, daß mit einer Änderung der Menge des zuzumischenden Gases auch immer eine entsprechende Druckänderung des Druckes des zuzumischenden Gases verbunden ist. Diese Druckänderung wird dazu benutzt, einen federbelasteten Kolben zu verschieben, der bei Druckerhöhung weitere Düsenbohrungen freigibt und bei Druckabfall schließt. Es wird somit ein Regeleffekt erzielt, welcher eine bessere Durchmischung zur Folge hat.

Die Zeichnungen veranschaulichen ein Ausführungsbeispiel der Erfindung.

Es zeigen:
- Fig.1: einen Schnitt durch die Windleitung eines Schachtofens mit einer Vorrichtung zur Zumischung von Sauerstoff,
- Fig.2: einen Schnitt entlang der Linie A - A in Fig.1.

Die in Fig.1 dargestellte Leitung 1 ist die Windleitung zur Zufuhr der Verbrennungsluft für einen Schachtofen. Sie besitzt einen verhältnismäßig großen Querschnitt gegenüber dem der Zumischung von Sauerstoff dienenden Rohr 2. Das Rohr 2 ist in die Leitung 1 eingeführt und abgewinkelt, so daß sein Endstück 8 in Richtung der Leitung 1 verläuft. Die Strömungsrichtung der Luft in der Leitung 1 ist durch Pfeile 3, die des Sauerstoffs durch Pfeile 4 und 5 dargestellt. Das Endstück 8 ist durch einen Verschluß 6 verschlossen und besitzt Düsenbohrungen 7, welche über seine Länge verteilt sind. Fig.2 zeigt einen Schnitt durch das Endstück 8 entlang der Linie A - A im Bereich von acht Düsenbohrungen 7, welche gleichmäßig über den Umfang verteilt sind.

Erfindungsgemäß ist im Endstück 8 ein durch eine Feder 10 belasteter Kolben 9 angeordnet. Je nach dem Druck des Sauerstoffs im Rohr 2 wird der Kolben 9 verschoben und gibt weitere Düsenbohrungen 7 frei oder verschließt sie. Vorteilhafterweise ist im Verschluß 6 eine Einstellschraube 11 angeordnet, mit welcher die Federkraft eingestellt werden kann. Die erfindungsgemäße Vorrichtung läßt sich hiermit optimal den jeweiligen Betriebsbedingungen anpassen. Selbstverständlich ist die erfindungsgemäße Vorrichtung nicht auf die Zumischung von Sauerstoff in die Windleitung von Schachtöfen beschränkt, sondern kann bei allen vergleichbaren Mischproblemen mit Vorteil eingesetzt werden.

## Patentansprüche

1. Vorrichtung zur Zumischung eines Gases zu einem durch eine Leitung (1) strömenden Gas, mit einem in die Leitung führenden Rohr (2), dessen Endstück (8) in Richtung der Leitung verläuft, einen Verschluß (6) im Bereich des Rohrendes aufweist und über seine Länge verteilte Düsenbohrungen (7) senkrecht zur Achse des Endstückes besitzt,
gekennzeichnet durch einen im Endstück angeordneten, vom zuzumischenden Gas beaufschlagten federbelasteten Kolben (9), der je nach dem Druck des zuzumischenden Gases mehr oder weniger der über die Länge des Endstückes verteilten Düsenbohrungen verschließt.

2. Vorrichtung nach Anspruch 1,
gekennzeichnet durch eine im Verschluß befindliche Einstellschraube (11) für die Feder (10).

## Claims

1. Device for admixing a gas to a gas flowing through a conduit (1), having a pipe (2) which leads into the conduit and the end piece (8) of which runs in the direction of the conduit, has a plug (6) in the region of the end of the pipe and, perpendicularly to the axis of the end piece, has nozzle holes (7) distributed over its length, characterised by a spring-loaded piston (9) which is arranged in the end piece, is acted upon by the gas to be admixed and closes a greater or lesser number of the nozzle holes distributed over the length of the end piece depending on the pressure of the gas to be admixed.

2. Device according to Claim 1, characterised by an adjusting screw (11), situated in the plug, for the spring (10).

## Revendications

1. Dispositif pour ajouter un gaz à un gaz passant dans une conduite (1), comportant un tube (2) arrivant dans la conduite et dont l'embout (8) est dirigé suivant la direction de la conduite, comportant un moyen de fermeture (6) au niveau de l'extrémité du tube et des perçages formant buses (7) répartis sur la longueur, perpendiculairement à l'axe de l'embout, dispositif caractérisé par un piston (9) placé dans l'embout, ce piston, chargé par ressort, étant exposé à l'action du gaz ajouté, et suivant la pression du gaz ajouté ce piston ferme plus ou moins les perçages formant buses répartis sur la longueur de l'embout.

2. Dispositif selon la revendication 1, caractérisé par une vis de réglage (11) du ressort (10) prévue dans le moyen de fermeture.
